# EUROPÄISCHE PATENTSCHRIFT

(11) **EP 3 521 699 B1**
(45) Veröffentlichungstag und Bekanntmachung des Hinweises auf die Patenterteilung: **20.07.2022**
(21) Anmeldenummer: 18154695.3
(22) Anmeldetag: 01.02.2018
(51) Int. Cl.: F21V 21/18, F21V 21/38

(54) **LIFTMECHANISMUS FÜR WENIGSTENS EINE LICHTQUELLE**
LIFTING MECHANISM FOR AT LEAST ONE LIGHT SOURCE
MÉCANISME ÉLÉVATEUR POUR AU MOINS UNE SOURCE LUMINEUSE

(43) Veröffentlichungstag der Anmeldung: 07.08.2019
(73) Patentinhaber: Prolicht GmbH, 6091 Neu-Götzens (AT)
(72) Erfinder: VERBIEST, Sam, 9990 Maldegem Oost-Vlaanderen (BE); DANNER, Michael, 6130 Schwaz (AT); RIEDLER, Thomas, 6121 Baumkirchen (AT)
(74) Vertreter: Torggler & Hofmann Patentanwälte - Innsbruck

(56) Entgegenhaltungen:
- DD-A5- 123 380
- DE-U1- 8 631 912
- GB-A- 251 945
- US-A- 4 316 238

## Beschreibung

Die Erfindung betrifft einen Liftmechanismus für wenigstens eine Lichtquelle, umfassend wenigstens eine Leitvorrichtung zur Leitung elektrischer Energie, wobei die wenigstens eine Leitvorrichtung an einem ersten Ende mit einer elektrischen Quelle und an einem zweiten Ende mit der wenigstens einen Lichtquelle verbindbar ist, ein an einer Decke oder Montageplatte unmittelbar oder mittelbar befestigbares Gehäuse, in oder an welchem die wenigstens eine Leitvorrichtung zumindest abschnittsweise anordenbar ist, wobei das zweite Ende einen Abstand zum Gehäuse aufweist, und einen Einstellmechanismus zur reproduzierbaren Einstellung des Abstands des zweiten Endes der wenigstens einen Leitvorrichtung zum Gehäuse über einen vorgegebenen Einstellbereich zwischen zwei Endlagen durch einen Nutzer. Die Erfindung betrifft weiterhin ein Verfahren zur Änderung einer Endlage eines über einen vorgegebenen Einstellbereich einstellbaren Abstands eines zweiten Endes wenigstens einer Leitvorrichtung zu einem Gehäuse mittels eines solchen Liftmechanismus.

Ein Liftmechanismus gemäß dem Oberbegriff des Anspruchs 1 ist aus der DD 123 380 bekannt. Nachteilig hieran ist, dass sich die Endlagen des Einstellbereichs bei einer Montage des Liftmechanismus an unterschiedlich hohen Decken ändern. Dies kann mit einer Beeinträchtigung des Nutzerkomforts verbunden sein, da möglicherweise bei einer großen Deckenhöhe die untere Endlage bereits so hoch ist, dass der Nutzer permanent geblendet wird. In einem kleinen Variationsbereich der Deckenhöhe wird man diese Beeinträchtigung noch mithilfe des vorgesehenen Einstellmechanismus kompensieren können. Allerdings wird dabei der effektiv zur Verfügung stehende Einstellbereich eingeschränkt.

Die Aufgabe der vorliegenden Erfindung besteht darin, einen gegenüber dem Stand der Technik verbesserten Liftmechanismus anzugeben, welcher universell an unterschiedliche Gegebenheiten anpassbar ist, ohne dass dabei der Bedienkomfort beeinträchtigt und der Einstellbereich beschränkt wird. Eine weitere Aufgabe der vorliegenden Erfindung besteht darin, ein Verfahren zur Änderung einer Endlage eines über einen vorgegebenen Einstellbereich einstellbaren Abstands eines zweiten Endes wenigstens einer Leitvorrichtung zu einem Gehäuse mittels eines solchermaßen verbesserten Liftmechanismus anzugeben.

Diese Aufgaben werden gelöst durch die Merkmale der unabhängigen Ansprüche 1 und 14.

Beim Liftmechanismus ist es also erfindungsgemäß vorgesehen, dass wenigstens ein vom Einstellmechanismus gesonderter Leitungsspeicher vorgesehen ist, in welchem ein Abschnitt der wenigstens einen Leitvorrichtung mit einer variablen Länge speicherbar ist, um die beiden Endlagen des Einstellbereichs ändern zu können.

Dieser im Leitungsspeicher speicherbare Abschnitt der wenigstens einen Leitvorrichtung kann dazu genutzt werden, die beiden Endlagen des Einstellbereichs zu ändern und so den Liftmechanismus an unterschiedliche Deckenhöhen anzupassen. Dadurch, dass darüber hinaus ein Abschnitt mit einer variablen Länge speicherbar ist, kann die Anpassung kontinuierlich erfolgen.

Gemäß einer bevorzugten Ausführungsform der Erfindung ist es vorgesehen, dass der wenigstens eine Leitungsspeicher an einer Außenwand des Gehäuses angeordnet ist. Auf diese Weise ist der Abschnitt der wenigstens einen Leitvorrichtung, welcher im wenigstens einen Leitungsspeicher speicherbar ist, leicht zugänglich, ohne dass dazu das Gehäuse des Liftmechanismus geöffnet werden muss.

Weiterhin hat es sich als vorteilhaft herausgestellt, dass wenigstens eine Feststellvorrichtung zur lösbaren Feststellung des Einstellmechanismus vorgesehen ist, so dass der Abstand des zweiten Endes der wenigstens einen Leitvorrichtung zum Gehäuse mittels des Einstellmechanismus nicht einstellbar ist. Das bedeutet aber nicht, dass der Abstand des zweiten Endes der wenigstens einen Leitvorrichtung zum Gehäuse nicht änderbar ist, sondern nur, dass der Abstand nicht mittels des Einstellmechanismus einstellbar ist.

Dabei kann es vorgesehen sein, dass die wenigstens eine Feststellvorrichtung ein Betätigungselement aufweist, welches zumindest bereichsweise außerhalb des Gehäuses angeordnet ist. Hierdurch wird wiederum der Bedienkomfort bei der erstmaligen Einstellung des Liftmechanismus erhöht.

Eine besonders komfortable Lösung zeichnet sich dadurch aus, dass wenigstens eine erste Feststellvorrichtung vorgesehen, mit welcher der Einstellmechanismus derart lösbar feststellbar ist, dass eine der beiden Endlage des Einstellbereichs änderbar ist, und wobei wenigstens eine zweite Feststellvorrichtung vorgesehen, mit welcher der Einstellmechanismus derart lösbar feststellbar ist, dass die andere der beiden Endlage des Einstellbereichs änderbar ist. Auf diese Weise hat der Nutzer eine Wahlmöglichkeit, welche der beiden Endlagen er ändern möchte.

Es hat sich als günstig erwiesen, dass der Einstellmechanismus wenigstens eine erste und eine zweite Führungsrolle die wenigstens eine Leitvorrichtung umfasst, wobei die erste Führungsrolle drehbar am Gehäuse gelagert ist und die zweite Führungsrolle relativ zur ersten Führungsrolle zwischen zwei Maximalstellungen verschiebbar gelagert ist. Dabei kann die zweite Führungsrolle an einem Schieber drehbar gelagert ist, vorzugsweise wobei ein Kraftspeicher vorgesehen ist, durch welchen der Schieber in Richtung einer der beiden Maximalstellungen mit einer Kraft beaufschlagbar ist, und/oder eine akustische Signalabgabevorrichtung vorgesehen ist, welche bei einem Verschieben des Schiebers um einen vorgegebenen Weg ein akustisches Signal emittiert. Eine solche akustische Signalabgabevorrichtung hilft dem Nutzer dabei, den Abstand des zweiten Endes der wenigstens einen Leitvorrichtung zum Gehäuse innerhalb des vorgegebenen Einstellbereichs zwischen den zwei Endlagen reproduzierbar einzustellen, da er über die Signalabgabevorrichtung ein akustisches Feedback erhält.

Es bietet sich an, den Liftmechanismus an einem Schienensystem zu montieren, über welches einen zentrale Versorgung für mehrere Liftmechanismen realisierbar ist. Der Anschluss an das Schienensystem kann über einen Schienenadapter erfolgen. In diesem Zusammenhang hat es sich als vorteilhaft herausgestellt, dass am Gehäuse wenigstens zwei Schnittstellen für wenigstens einen Schienenadapter, über welchen das erste Ende der wenigstens einen Leitvorrichtung mit der elektrischen Quelle verbindbar ist, aufweist, wobei der wenigstens eine Schienenadapter wahlweise an einer der beiden Schnittstellen, vorzugsweise durch eine Drehverriegelung, lösbar befestigbar ist. Diese Wahlmöglichkeit ist vorteilhaft, wenn der Liftmechanismus an einer Stelle des Schienensystems befestigt werden soll, an welcher zwei Schienen aneinanderstoßend angeordnet sind und die Verbindungsstelle bereits durch einen Verbindungadapter, welche in beide Schienen hineinragt angeordnet ist, sodass der Schienenadapter dort keinen Platz mehr hat. Durch ein Ausweichen auf eine der wenigstens zwei Schnittstellen kann Liftmechanismus trotzdem über der Verbindungsstelle angeordnet werden.

Der Liftmechanismus lässt sich sehr universell einsetzen, wenn am Gehäuse Mittel zur unmittelbaren oder mittelbaren Befestigung des Gehäuses an der Decke oder Montageplatte vorgesehen sind.

Weitere bevorzugte Ausführungsformen der Erfindung sind in den abhängigen Ansprüchen definiert.

Wie eingangs ausgeführt, wird auch Schutz begehrt für ein Verfahren zur Änderung einer Endlage eines über einen vorgegebenen Einstellbereich einstellbaren Abstands eines zweiten Endes wenigstens einer Leitvorrichtung zu einem Gehäuse mittels eines erfindungsgemäßen Liftmechanismus, wobei in einem ersten Verfahrensschritt ein zu verändernder Zustand der Endlage identifiziert wird, in einem zweiten Verfahrensschritt ein im wenigstens einen gesonderten Leitungsspeicher gespeicherter Abschnitt der wenigstens einen Leitvorrichtung dem wenigstens einen Leitungsspeicher entnommen wird, sofern die Länge des Abschnitts ungleich Null ist, in einem dritten Verfahrensschritt die Länge des Abschnitts der wenigstens einen Leitvorrichtung, vorzugsweise durch Ziehen, geändert wird, und in einem vierten Verfahrensschritt der in der Länge geänderte Abschnitt der wenigstens einen Leitvorrichtung wieder im wenigstens einen Leitungsspeicher gespeichert wird, sofern die Länge des geänderten Abschnitts ungleich Null ist.

Eine vorteilhafte Ausführungsform dieses Verfahrens besteht darin, dass zwischen dem zweiten Verfahrensschritt und dritten Verfahrensschritt der Einstellmechanismus in einem weiteren Verfahrensschritt mittels wenigstens einer Feststellvorrichtung festgestellt wird, so dass der Abstand des zweiten Endes der wenigstens einen Leitvorrichtung zum Gehäuse mittels des Einstellmechanismus nicht eingestellt werden kann, und zwischen dem dritten Verfahrensschritt und vierten Verfahrensschritt der Einstellmechanismus in einem weiteren Verfahrensschritt mittels der wenigstens einen Feststellvorrichtung gelöst wird, so dass der Abstand des zweiten Endes der wenigstens einen Leitvorrichtung zum Gehäuse mittels des Einstellmechanismus eingestellt werden kann.

Weitere Einzelheiten und Vorteile der Erfindung werden anhand der Figurenbeschreibung unter Bezugnahme auf die Zeichnungen im Folgenden näher erläutert. Darin zeigen:
- Fig. 1a: einen an einer Decke mit einer ersten Deckenhöhe montierten Liftmechanismus in einer schematischen Darstellung,
- Fig. 1b: einen an einer Decke mit einer zweiten Deckenhöhe montierten Liftmechanismus in einer schematischen Darstellung,
- Fig. 2: ein erstes bevorzugtes Ausführungsbeispiel eines Liftmechanismus in einer schematischen Darstellung,
- Fig. 3a: ein zweites bevorzugtes Ausführungsbeispiel eines Liftmechanismus in einer schematischen perspektivischen Darstellung,
- Fig. 3b: das zweite bevorzugte Ausführungsbeispiel gemäß Figur 3a, wobei periphere Bestandteile des Liftmechanismus in einer Explosionsansicht dargestellt sind,
- Fig. 4: das zweite bevorzugte Ausführungsbeispiel gemäß Figur 3a, wobei im Inneren des Gehäuses angeordnete Bestandteile des Liftmechanismus in einer Explosionsansicht dargestellt sind,
- Fig. 5: zwei vergrößerte Ansichten von Ausschnitten des zweiten bevorzugten Ausführungsbeispiels, in denen Feststellvorrichtungen für den Einstellmechanismus zu sehen sind,
- Fig. 6: die Ansichten gemäß Figur 5, wobei ein Gehäuseteil des Gehäuses des Liftmechanismus weggelassen wurde,
- Fig. 7: die linke untere Ansicht gemäß Figur 6, wobei das Betätigungselement 23 der Feststellvorrichtung 21 weggelassen wurde,
- Fig. 8a: das Betätigungselement der Feststellvorrichtungen in einer perspektivischen Ansicht von unten,
- Fig. 8b-d: das Betätigungselement der Feststellvorrichtungen in einer Draufsicht von oben (Figur 8b), in einer Seitenansicht (Figur 8c) und in einer Draufsicht von unten (Figur 8d), wobei sich das Betätigungselement in der Verriegelungsstellung befindet,
- Fig. 8e-g: das Betätigungselement der Feststellvorrichtungen in einer Draufsicht von oben (Figur 8e), in einer Seitenansicht (Figur 8f) und in einer Draufsicht von unten (Figur 8g), wobei sich das Betätigungselement in der Lösestellung befindet,
- Fig. 9a: eine schematische Darstellung eines bevorzugten Ausführungsbeispiels des erfindungsgemäßen Verfahrens anhand eines Flussdiagramms,
- Fig. 9b: eine schematische Darstellung des bevorzugten Ausführungsbeispiels des erfindungsgemäßen Verfahrens ausgehend von einem Zustand, in welchem die zu verändernder Endlage zu niedrig ist, und
- Fig. 9c: eine schematische Darstellung des bevorzugten Ausführungsbeispiels des erfindungsgemäßen Verfahrens ausgehend von einem Zustand, in welchem die zu verändernder Endlage zu hoch ist.

In der Figur 1a ist schematisch ein an einer Decke 5 befestigter Liftmechanismus 1 dargestellt, welcher eine Leitvorrichtung 3 zur Leitung elektrischer Energie umfasst, wobei die Leitvorrichtung 3 an einem ersten Ende A mit einer elektrischen Quelle 4 verbindbar ist (vergleiche auch die Figur 2) und wobei das zweiten Ende F mit einer Lichtquelle 2 verbunden ist.

Anstelle einer Befestigung an einer Decke 5 kann der Liftmechanismus 1 auch an einer Montageplatte befestigt werden. Die Montageplatte kann dabei unmittelbar an der Decke angeordnet sein, oder über eine Abhängung mit der Decke verbunden sein.

Der Liftmechanismus 1 weist ein Gehäuse 6 auf, in oder an welchem die Leitvorrichtung 3 zumindest abschnittsweise anordenbar ist, wobei das zweite Ende F einen Abstand 7 zum Gehäuse 6 aufweist. Der Abstand 7 des zweiten Endes F der wenigstens einen Leitvorrichtung 3 zum Gehäuse 6 kann beispielsweise zwischen 0 cm und 500 cm, vorzugsweise zwischen 0 cm und 350 cm, betragen.

Der Liftmechanismus 1 umfasst weiterhin einen Einstellmechanismus 8 (vergleiche die nachfolgenden Figuren) zur reproduzierbaren Einstellung des Abstands 7 des zweiten Endes F der Leitvorrichtung 3 zum Gehäuse 6 über einen vorgegebenen Einstellbereich 9 zwischen zwei Endlagen 10, 11 durch einen Nutzer. Der vorgegebene Einstellbereich 9 kann beispielsweise zwischen 100 cm und 200 cm, vorzugsweise 150 cm, betragen.

Die Decke 5 weist relativ zu einem Boden 50 eine erste Deckenhöhe 71 auf. Das zweite Ende F der Leitvorrichtung 3 bzw. der damit verbundenen Lichtquelle 2 weist einen Abstand 13 zum Boden 50 auf.

Es können nun Einbausituationen vorliegen, in denen der Liftmechanismus 1 an einer Decke 5 oder Montagplatte befestigt werden soll, welche eine von der ersten Deckenhöhe 71 abweichende zweite Deckenhöhe 72 (vergleiche Figur 1b) aufweist.

Das Problem beim Stand der Technik ist dann, dass sich die Endlagen 10 und 11 des Einstellbereichs 9 verschieben, und zwar bei einer größeren zweiten Deckenhöhe 72 nach oben. Wenn die Verschiebung kleiner als der Einstellbereich 9 ist, so kann man die Verschiebung durch eine Einstellung des Abstands 7 des zweiten Endes F der Leitvorrichtung 3 zum Gehäuse 6 innerhalb des Einstellbereichs 9 kompensieren. Allerdings wird dadurch der danach effektiv zur Verfügung stehende Einstellbereich 9 beschränkt. Wenn die Verschiebung größer als der Einstellbereich 9 ist, ist eine Kompensation nicht möglich. In diesem Fall muss ein Nutzer beim Stand der Technik damit leben, dass die Lichtquelle zu hoch oder zu niedrig angeordnet ist, oder einen aufwändigen Umbau des Liftmechanismus 1, im Zuge dessen die Leitvorrichtung 3 geändert wird, vornehmen lassen.

Um dieses Problem zu beheben, sieht die vorliegende Erfindung wenigstens einen vom Einstellmechanismus 8 gesonderten Leitungsspeicher 12 vor, in welchem ein Abschnitt 45 der Leitvorrichtung 3 mit einer variablen Länge speicherbar ist, um die beiden Endlagen 10, 11 des Einstellbereichs 9 ändern zu können (vergleiche die nachfolgenden Figuren). Dadurch ist es möglich, die Endlagen 10, 11 in Bezug auf das Gehäuse 6 des Liftmechanismus 1 bei einer Einbausituation z.B. gemäß der Figur 1b im Vergleich zur Einbausituation gemäß der Figur 1a derart anzupassen, dass unverändert derselbe Einstellbereich 9 zwischen den Endlagen 10, 11, welche denselben Abstand 13 zum Boden 50 aufweisen, zur Verfügung steht.

Figur 2 zeigt ein erstes bevorzugtes Ausführungsbeispiel eines Liftmechanismus 1. Der Liftmechanismus 1 umfasst eine Leitvorrichtung 3 zur Leitung elektrischer Energie, wobei die Leitvorrichtung 3 an einem ersten Ende A mit einer elektrischen Quelle 4 und an einem zweiten Ende F mit einer Lichtquelle 2 verbunden ist.

Der Liftmechanismus kann wenigstens eine von der elektrischen Quelle 4 gesonderte Einheit 51 zur Umformung elektrischer Energie aufweisen. In diesem Fall kann es zweckmäßig sein, dass die Leitvorrichtung 3 in zumindest zwei Teilstücke 38 und 39 unterteilt ist, wobei das Teilstück 38 mit einem Zwischenende B und das Teilstück 39 mit einem Zwischenende C mit der Einheit 51 verbunden ist.

Die Leitvorrichtung 3 kann aus mehreren Litzen 73 gebildet sein, welche durch eine Hülle zu einem gemeinsamen Kabel verbunden sind.

Der Liftmechanismus 1 umfasst weiterhin einen Einstellmechanismus 8 zur reproduzierbaren Einstellung des Abstands 7 des zweiten Endes F der wenigstens einen Leitvorrichtung 3 zum Gehäuse 6 über einen vorgegebenen Einstellbereich 9 zwischen zwei Endlagen 10, 11 durch einen Nutzer (vergleiche auch die Figuren 1a und 1b).

Und schließlich ist wenigstens ein vom Einstellmechanismus 8 gesonderter Leitungsspeicher 12 vorgesehen, in welchem ein Abschnitt 45 der wenigstens einen Leitvorrichtung 3 mit einer variablen Länge speicherbar ist, um die beiden Endlagen 10, 11 des Einstellbereichs 9 ändern zu können. Die Leitvorrichtung 3 kann eine erste Durchtrittsstelle D aufweisen, an welcher die Leitvorrichtung 3 in den Leitungsspeicher 12 eintritt, und eine zweite Durchtrittsstelle E, an welcher die Leitvorrichtung 3 aus dem Leitungsspeicher 12 austritt (vergleiche auch Figur 5). Die variable Länge des Abschnitts 45 kann beispielsweise zwischen 0 cm und 500 cm, vorzugsweise zwischen 0 cm und 350 cm, betragen.

Die Leitvorrichtung 3 erfüllt im dargestellten Ausführungsbeispiel zwei Funktionen, nämlich zum einen, dass die mit dem zweiten Ende F verbundene Lichtquelle 2 über die Leitvorrichtung 3 sowohl mit elektrischer Energie versorgbar ist, und zum anderen, dass die Lichtquelle 2 über die Leitvorrichtung 3 im Abstand 7 zum Gehäuse 6 haltbar ist.

Die Figuren 3a und 3b zeigen ein zweites bevorzugtes Ausführungsbeispiel eines Liftmechanismus 1.

Der Liftmechanismus 1 weist ein Gehäuse 6, zusammengesetzt aus einem ersten Gehäuseteil 52 und einem zweites Gehäuseteil 53, auf. Im unteren Bereich des Gehäuses 6 ist zusätzlich eine Abdeckung 54 angeordnet. Das Gehäuses 6 kann auch einstückig oder aus mehr als zwei Gehäuseteilen ausgebildet sein.

Es ist ein Leitungsspeicher 12 vorgesehen, welcher an einer Außenwand 14 des Gehäuses 6 angeordnet ist. Der Leitungsspeicher 12 weist mehrere Zapfen 15 auf, an denen der Abschnitt 45 der wenigstens einen Leitvorrichtung 3 festlegbar ist. Die Zapfen 15 sind zumindest bereichsweise in einer Nut 17 angeordnet, wobei die Zapfen 15 von einer Wand 18 der Nut 17 durch einen Abstand 19, 20 beabstandet sind. Der Abstand 19, 20 zur Wand 18 zweier benachbarter Zapfen 15 ist unterschiedlich groß. Ein Teil aller vorhandenen Zapfen 15 weist einen elastisch verformbaren Wandabschnitt 16 auf. Dieser dient dazu, die Leitvorrichtung 3 zwischen der Wand 18 der Nut 17 und den Zapfen 15 kraftschlüssig zu halten.

Es sind zwei Feststellvorrichtungen 21, 22 zur lösbaren Feststellung des Einstellmechanismus 8 vorgesehen, so dass der Abstand 7 des zweiten Endes F der Leitvorrichtung 3 zum Gehäuse 6 mittels des Einstellmechanismus 8 nicht einstellbar ist. Dabei ist eine erste Feststellvorrichtung 21 vorgesehen, mit welcher der Einstellmechanismus 8 derart lösbar feststellbar ist, dass die obere Endlage 10 des Einstellbereichs 9 änderbar ist, und eine zweite Feststellvorrichtung 22, mit welcher der Einstellmechanismus 8 derart lösbar feststellbar ist, dass die untere Endlage 11 des Einstellbereichs 9 änderbar ist. Weitere Details und die Funktionsweise der Feststellvorrichtungen 21, 22 werden anhand der nachfolgenden Figuren näher beschrieben.

Am Gehäuse 6 sind Mittel 40 zur mittelbaren Befestigung des Gehäuses 6 an der Decke 5 vorgesehen. Konkret kann es sich wie im dargestellten Fall um Federelemente 40 handeln, welche dazu dienen, das Gehäuse 6 an einer Profilleiste zu befestigen, welche an der Decke 5 festgelegt ist.

Das Gehäuse 6 weist zwei Schnittstellen 36 für einen Schienenadapter 37 auf, über welchen das erste Ende A der wenigstens einen Leitvorrichtung 3 mit einer elektrischen Quelle 4 verbindbar ist, auf. Der Schienenadapter 37 ist wahlweise an einer der beiden Schnittstellen 36, vorzugsweise durch eine Drehverriegelung, lösbar befestigbar.

Wie bereits anhand der Figur 2 ausgeführt, umfasst der Liftmechanismus 1 eine Einheit 51 zur Umformung elektrischer Energie.

Am zweiten Ende F der Leitvorrichtung 3 ist eine Koppelungsvorrichtung 55 für eine Lichtquelle angeordnet. Diese ist vorteilhafterweise wie im dargestellten Fall zur lösbaren Kopplung mit einer Lichtquelle 2 ausgebildet.

Der Figur 4 kann entnommen werden, dass der Einstellmechanismus 8 vier erste und vier zweite Führungsrollen 27, 28 für die Leitvorrichtung 3 umfasst, wobei die ersten Führungsrollen 27 drehbar am Gehäuse 6 gelagert sind. Hierzu sind eine erste gehäusefeste Drehachse 57 und eine zweite gehäusefeste Drehachse 58 vorgesehen, wobei ein Teil der ersten Führungsrollen 27 an der ersten Drehachse 57 und der andere Teil der ersten Führungsrollen 27 an der zweiten Drehachse 58 drehbar gelagert sind.

Die zweiten Führungsrollen 28 sind an einer mitbewegten Drehachse 56 drehbar an einem Schieber 29 gelagert. Damit sind die zweiten Führungsrollen 28 relativ zur den ersten Führungsrollen 27 zwischen zwei Maximalstellungen 30, 31 verschiebbar gelagert (vergleiche auch die Figuren 6 und 7).

Die Führungsrollen 27, 28 weisen umfangsseitig Rillen 63 auf, in denen die Leitvorrichtung 3 zumindest bereichsweise anordenbar ist.

Insgesamt gesehen bilden die Führungsrollen 27, 28 einen Flaschenzug für die Leitvorrichtung 3, welche in mehreren Windungen um die Führungsrollen 27, 28 verläuft.

Die Ausführungsform mit vier ersten Führungsrollen 27 und vier zweiten Führungsrollen 28 stellt eine besonders bevorzugte Ausführungsform dar. Alternativ sind Ausführungsformen mit einer abweichenden Anzahl an ersten und zweiten Führungsrollen 27, 28 möglich. In einer Minimalversion können beispielsweise genau eine erste Führungsrolle 27 und genau eine zweite Führungsrolle 28 vorgesehen sein.

Es ist ein Kraftspeicher 32 vorgesehen, durch welchen der Schieber 29 in Richtung einer der beiden Maximalstellungen 30, 31 mit einer Kraft 33 beaufschlagbar ist (vergleiche auch die Figuren 6 und 7). Der Kraftspeicher 32 kann wie im dargestellten Fall beispielsweise eine erste Feder 60, eine zweite Feder 61 und eine dritte Feder 62 umfassen, welche als Zugfedern ausgebildet sind, wobei die Feder 60 im Inneren der Feder 62 angeordnet ist. Die Federn 60, 61, 62 sind jeweils mit einem ersten Ende am Gehäuse 6 und mit einem zweiten Ende am Schieber 29 gelagert, wobei ein Teil der Federn auf einer ersten Seite und der andere Teil der Federn auf einer zweiten Seite des Schiebers 29 angeordnet sind. Vorteilhafterweise sind die Federn 60, 61, 62 austauschbar, damit eine Anpassung an die Kompensation des Gewichts unterschiedlich schwerer Lichtquellen 2 vorgenommen werden kann.

Es ist eine akustische Signalabgabevorrichtung 34 vorgesehen, welche bei einem Verschieben des Schiebers 29 um einen vorgegebenen Weg ein akustisches Signal emittiert, z.B. alle 10 cm. Konkret kann die Signalabgabevorrichtung 34 einen am Schieber 29 schwenkbar gelagerten Signalgeber umfassen, welcher eine, z.B. am Gehäuses 6 angeordnete, Kulisse kämmt.

Am Gehäuse 6 sind auch noch Mittel 41 zur alternativen Befestigung des Gehäuses 6 an einer Montageplatte vorgesehen. Konkret können diese wie im dargestellten Fall als Vertiefungen ausgebildet sein, in welche Rastelemente, welche an der Montageplatte angeordnet sind, eingreifen können.

Im Falle der Befestigung an einer Montageplatte mittels der Mittel 41 ist das Gehäuse 6 - wie in der Figur 4 dargestellt - horizontal ausgerichtet, wohingegen im Falle der Befestigung an einer Decke mittels der Mittel 40 das Gehäuse 6 - wie beispielsweise in den Figuren 3a und 3b dargestellt - vertikal ausgerichtet ist. Damit die Leitvorrichtung 3 im Falle einer horizontalen Ausrichtung des Gehäuses 6 geführt ist und sich nicht am Gehäuse 6 verklemmt, ist eine Umlenkung 59 vorgesehen.

Anhand der Figuren 5, 6, 7 und 8a bis 8g seien im Folgenden weitere Details und die Funktionsweise der Feststellvorrichtungen 21, 22 beschrieben:
Über die erste Feststellvorrichtung 21 sind die zweiten Führungsrollen 28 am Gehäuse 6 in der Maximalstellung 30 und über die zweite Feststellvorrichtung 22 sind die zweiten Führungsrollen 28 am Gehäuse 6 in der Maximalstellung 31 lösbar feststellbar. Bei der Feststellung in der Maximalstellung 30 ist die obere Endlage 10 des Einstellbereichs 9 änderbar, bei der Feststellung in der Maximalstellung 31 die untere Endlage 11. Grundsätzlich kann es gemäß einer alternativen Ausführungsform vorgesehen sein, dass nur eine Feststellvorrichtung 21, 22 zur Feststellung in einer der Maximalstellungen 30, 31 umfasst ist. In diesem Fall kann nur eine der beiden Endlagen 10, 11 aktiv geändert werden. Die andere Endlage 10, 11 wird automatisch mitgeändert.

Bei einer Feststellung des Einstellmechanismus 8 kann die Leitvorrichtung 3 durch die Einstellmechanismus 8 hindurchbewegt werden, als wäre der Einstellmechanismus 8 gar nicht vorhanden. Dadurch ändert sich die Länge des im Leitungsspeicher 12 angeordneten Abschnitts 45 der Leitvorrichtung 3 (vergleiche auch das anhand der Figuren 9a bis 9c beschriebene Verfahren).

Die Feststellvorrichtungen 21, 22 weisen jeweils ein Betätigungselement 23 auf, welches bereichsweise außerhalb des Gehäuses 6 angeordnet ist, und einen Teil des wenigstens einen Leitungsspeichers 12 ausbildet. Weiterhin sind die Betätigungselemente 23 jeweils als drehbar gelagerter Bolzen 24 mit wenigstens einer Betätigungskontur 25 für einen Schraubendreher und wenigstens einem Anschlagelement 26 ausgebildet ist. Konkret können die Betätigungselemente 23 wie im dargestellten Fall innerhalb der Zapfen 15 drehbar gelagert sein.

Die beiden Feststellvorrichtungen 21, 22 umfassen jeweils ein Rastelement 35, welches zwischen einer Verriegelungsstellung 69, in welcher das Rastelement 35 in Eingriff mit den zweiten Führungsrollen 28 steht, und einer Lösestellung 70, in welcher das Rastelement 35 außer Eingriff mit den zweiten Führungsrolle 28 steht, bewegbar ist. Die Rastelemente 35 wirken mit den Betätigungselementen 23 über die an den Betätigungselementen 23 vorgesehenen Anschlagelemente 26 zusammen.

Die zweiten Führungsrollen 28 können unmittelbar oder wie im konkret dargestellten Ausführungsbeispiel mittelbar über den Schieber 29 festgestellt werden. Hierzu weist der Schieber 29 einen ersten Rastvorsprung 65 und einen zweiten Rastvorsprung 66 auf, wobei im Falle der Feststellung in der Maximalstellung 30 der erste Rastvorsprung 65 und im Falle der Feststellung in der Maximalstellung 31 der zweiten Rastvorsprung 66 mit dem jeweils in der Maximalstellung 30, 31 vorgesehen Rastelement 35, genauer gesagt mit einer am Rastelement 35 angeordneten Rastkontur 67, zusammenwirkt.

Ein optionales Merkmal stellt die jeweils an den Rastelementen 35 angeordnete Abweiskontur 64 dar. Durch diese Abweiskontur 64 ist es möglich, das entsprechende Rastelement 35 unabhängig von der Stellung der zweiten Führungsrollen 28 relativ zum Gehäuse 6 in die Eingriffsstellung zu bewegen. Sobald der Schieber 29 in die Maximalstellung 30, 31 bewegt wird, gelangt er in Eingriff mit dem entsprechenden Rastelement 35. Dabei kann der Schieber 29 das Rastelement 35 durch die Abweiskontur 64 temporär aus der Eingriffsstellung verdrängen. Sobald das Ende der Abweiskontur 64 erreicht ist, bewegt sich das Rastelement 35 zurück in die Eingriffsstellung.

Die Figuren 8b bis 8d zeigen die Verriegelungsstellung 69, die Figuren 8e bis 8g die Lösestellung 70 der Betätigungselemente 23. In der Lösestellung 70 wird das jeweilige Rastelement 35 durch eines der Anschlagelemente 26 nach außen, vom Schieber 29 weg gedrückt. In der Verriegelungsstellung 69 kann sich das Rastelement 35 im Gegensatz dazu an den Schieber 29 heran bewegen und in Eingriff mit dem Schieber 29 bzw. den daran angeordneten Rastvorsprüngen 65, 66 gelangen.

In der Figur 9a ist ein bevorzugtes Ausführungsbeispiel des erfindungsgemäßen Verfahrens 42 zur Änderung einer Endlage 10, 11 eines über einen vorgegebenen Einstellbereich 9 einstellbaren Abstands 7 eines zweiten Endes F wenigstens einer Leitvorrichtung 3 zu einem Gehäuse 6 mittels eines erfindungsgemäßen Liftmechanismus 1 dargestellt.

Dabei wird in einem ersten Verfahrensschritt 43 ein zu verändernder Zustand der Endlage 10, 11 identifiziert. Es kann beispielsweise festgestellt werden, dass die Endlage 10, 11 und damit die Lichtquelle 2 zu niedrig angeordnet ist (wie im Falle der Fig. 9b) oder dass die Endlage 10, 11 und damit die Lichtquelle 2 zu hoch angeordnet ist (wie im Falle der Fig. 9c).

In einem zweiten Verfahrensschritt 44 wird ein im wenigstens einen gesonderten Leitungsspeicher 12 gespeicherter Abschnitt 45 der wenigstens einen Leitvorrichtung 3 dem wenigstens einen Leitungsspeicher 12 entnommen wird, sofern die Länge des Abschnitts 45 ungleich Null ist.

In einem dritten Verfahrensschritt 46 wird die Länge des Abschnitts 45 der wenigstens einen Leitvorrichtung 3, vorzugsweise durch Ziehen, geändert. Das Ziehen kann beispielsweise manuell erfolgen. Mit dem Bezugszeichen 68 ist die Hand eines Nutzers bezeichnet.

In einem vierten Verfahrensschritt 47 wird der in der Länge geänderte Abschnitt 45 der wenigstens einen Leitvorrichtung 3 wieder im wenigstens einen Leitungsspeicher 12 gespeichert, sofern die Länge des geänderten Abschnitts 45 ungleich Null ist.

Zwischen dem zweiten Verfahrensschritt 44 und dritten Verfahrensschritt 46 wird der Einstellmechanismus 8 in einem weiteren Verfahrensschritt 48 mittels wenigstens einer Feststellvorrichtung 21, 22 festgestellt (in den Figuren 9b und 9c durch ein geschlossenes Schloss symbolisiert), so dass der Abstand 7 des zweiten Endes F der wenigstens einen Leitvorrichtung 3 zum Gehäuse 6 mittels des Einstellmechanismus 8 nicht eingestellt werden kann.

Zwischen dem dritten Verfahrensschritt 46 und vierten Verfahrensschritt 47 wird der Einstellmechanismus 8 in einem weiteren Verfahrensschritt 49 mittels der wenigstens einen Feststellvorrichtung 21, 22 gelöst (in den Figuren 9b und 9c durch ein geöffnetes Schloss symbolisiert), so dass der Abstand 7 des zweiten Endes F der wenigstens einen Leitvorrichtung 3 zum Gehäuse 6 mittels des Einstellmechanismus 8 eingestellt werden kann.

## Patentansprüche

1. Liftmechanismus (1) für wenigstens eine Lichtquelle (2), umfassend
- wenigstens eine Leitvorrichtung (3) zur Leitung elektrischer Energie, wobei die wenigstens eine Leitvorrichtung (3) an einem ersten Ende (A) mit einer elektrischen Quelle (4) und an einem zweiten Ende (F) mit der wenigstens einen Lichtquelle (2) verbindbar ist,
- ein an einer Decke (5) oder Montageplatte unmittelbar oder mittelbar befestigbares Gehäuse (6), in oder an welchem die wenigstens eine Leitvorrichtung (3) zumindest abschnittsweise angeordnet ist, wobei das zweite Ende (F) einen Abstand (7) zum Gehäuse (6) aufweist, und
- einen Einstellmechanismus (8) zur reproduzierbaren Einstellung des Abstands (7) des zweiten Endes (F) der wenigstens einen Leitvorrichtung (3) zum Gehäuse (6) über einen vorgegebenen Einstellbereich (9) zwischen zwei Endlagen (10, 11) durch einen Nutzer,
**dadurch gekennzeichnet, dass** wenigstens ein vom Einstellmechanismus (8) gesonderter Leitungsspeicher (12) vorgesehen ist, in welchem ein Abschnitt (45) der wenigstens einen Leitvorrichtung (3) mit einer variablen Länge speicherbar ist, um die beiden Endlagen (10, 11) des Einstellbereichs (9) ändern zu können.

2. Liftmechanismus (1) nach Anspruch 1, wobei der wenigstens eine Leitungsspeicher (12) an einer Außenwand (14) des Gehäuses (6) angeordnet ist.

3. Liftmechanismus (1) nach Anspruch 1 oder 2, wobei der wenigstens eine Leitungsspeicher (12) mehrere Zapfen (15) aufweist, an denen der Abschnitt (45) der wenigstens einen Leitvorrichtung (3) festlegbar ist.

4. Liftmechanismus (1) nach Anspruch 3, wobei
- zumindest ein Teil aller vorhandenen Zapfen (15) wenigstens einen elastisch verformbaren Wandabschnitt (16) aufweisen, und/oder
- die Zapfen (15) zumindest bereichsweise in einer Nut (17) angeordnet sind, bevorzugt wobei zumindest ein Teil der Zapfen (15) von einer Wand (18) der Nut (17) durch einen Abstand (19, 20) beabstandet sind, besonders bevorzugt wobei der Abstand (19, 20) zur Wand (18) zweier benachbarter Zapfen (15) unterschiedlich groß ist.

5. Liftmechanismus (1) nach einem der Ansprüche 1 bis 4, wobei wenigstens eine Feststellvorrichtung (21, 22) zur lösbaren Feststellung des Einstellmechanismus (8) vorgesehen ist, so dass der Abstand (7) des zweiten Endes (F) der wenigstens einen Leitvorrichtung (3) zum Gehäuse (6) mittels des Einstellmechanismus (8) nicht einstellbar ist.

6. Liftmechanismus (1) nach Anspruch 5, wobei die wenigstens eine Feststellvorrichtung (21, 22) ein Betätigungselement (23) aufweist, welches
- zumindest bereichsweise außerhalb des Gehäuses (6) angeordnet ist, und/oder
- einen Teil des wenigstens einen Leitungsspeichers (12) ausbildet, und/oder
- zumindest bereichsweise als drehbar gelagerter Bolzen (24) mit wenigstens einer Betätigungskontur (25), vorzugsweise für einen Schraubendreher, und/oder wenigstens einem Anschlagelement (26) ausgebildet ist.

7. Liftmechanismus (1) nach Anspruch 5 oder 6, wobei wenigstens eine erste Feststellvorrichtung (21) vorgesehen, mit welcher der Einstellmechanismus (8) derart lösbar feststellbar ist, dass eine der beiden Endlage (10, 11) des Einstellbereichs (9) änderbar ist, und wobei wenigstens eine zweite Feststellvorrichtung (22) vorgesehen, mit welcher der Einstellmechanismus (8) derart lösbar feststellbar ist, dass die andere der beiden Endlage (10, 11) des Einstellbereichs (9) änderbar ist.

8. Liftmechanismus (1) nach einem der Ansprüche 1 bis 7, wobei der Einstellmechanismus (8) wenigstens eine erste und eine zweite Führungsrolle (27, 28) für die wenigstens eine Leitvorrichtung (3) umfasst, wobei die erste Führungsrolle (27) drehbar am Gehäuse (6) gelagert ist und die zweite Führungsrolle (28) relativ zur ersten Führungsrolle (27) zwischen zwei Maximalstellungen (30, 31) verschiebbar gelagert ist.

9. Liftmechanismus (1) nach Anspruch 8, wobei die zweite Führungsrolle (28) an einem Schieber (29) drehbar gelagert ist, vorzugsweise
- wobei ein Kraftspeicher (32) vorgesehen ist, durch welchen der Schieber (29) in Richtung einer der beiden Maximalstellungen (30, 31) mit einer Kraft (33) beaufschlagbar ist, und/oder
- eine akustische Signalabgabevorrichtung (34) vorgesehen ist, welche bei einem Verschieben des Schiebers (29) um einen vorgegebenen Weg ein akustisches Signal emittiert.

10. Liftmechanismus (1) nach Anspruch 7 und Anspruch 8 oder 9, wobei über die wenigstens eine erste Feststellvorrichtung (21) die wenigstens zweite Führungsrolle (28) am Gehäuse (6) in einer der beiden Maximalstellungen (30, 31) und über die wenigstens eine zweite Feststellvorrichtung (22) die wenigstens zweite Führungsrolle (28) am Gehäuse (6) in der anderen der beiden Maximalstellungen (30, 31) mittelbar oder unmittelbar lösbar feststellbar ist.

11. Liftmechanismus (1) nach Anspruch 10, wobei die wenigstens eine der beiden Feststellvorrichtungen (21, 22) wenigstens ein Rastelement (35) umfasst, welches zwischen einer Verriegelungsstellung (69), in welcher das wenigstens eine Rastelement (35) mittelbar oder unmittelbar in Eingriff mit der wenigstens zweiten Führungsrolle (28) steht, und einer Lösestellung (70), in welcher das wenigstens eine Rastelement (35) außer Eingriff mit der wenigstens zweiten Führungsrolle (28) steht, bewegbar ist.

12. Liftmechanismus (1) nach einem der Ansprüche 1 bis 11, wobei das Gehäuse (6) wenigstens zwei Schnittstellen (36) für wenigstens einen Schienenadapter (37), über welchen das erste Ende (A) der wenigstens einen Leitvorrichtung (3) mit der elektrischen Quelle (4) verbindbar ist, aufweist, und wobei der wenigstens eine Schienenadapter (37) wahlweise an einer der beiden Schnittstellen (36), vorzugsweise durch eine Drehverriegelung, lösbar befestigbar ist.

13. Liftmechanismus (1) nach einem der Ansprüche 1 bis 12, wobei
- der vorgegebene Einstellbereich (9) zwischen 100 cm und 200 cm, vorzugsweise 150 cm, und/oder die variable Länge des Abschnitts (45) zwischen 0 cm und 500 cm, vorzugsweise zwischen 0 cm und 350 cm, und/oder der Abstand (7) des zweiten Endes (F) der wenigstens einen Leitvorrichtung (3) zum Gehäuse (6) zwischen 0 cm und 500 cm, vorzugsweise zwischen 0 cm und 350 cm, beträgt, und/oder
- die wenigstens eine Leitvorrichtung (3) in wenigstens zwei Teilstücke (38, 39) unterteilt ist, und/oder
- die wenigstens eine mit dem zweiten Ende (F) verbindbare Lichtquelle (2) über die wenigstens eine Leitvorrichtung (3) sowohl mit elektrischer Energie versorgbar ist als auch im Abstand (7) zum Gehäuse (6) haltbar ist, und/oder
- am Gehäuse (6) Mittel (40, 41) zur unmittelbaren oder mittelbaren Befestigung des Gehäuses (6) an der Decke (5) oder Montageplatte vorgesehen sind.

14. Verfahren (42) zur Änderung einer Endlage (10, 11) eines über einen vorgegebenen Einstellbereich (9) einstellbaren Abstands (7) eines zweiten Endes (F) wenigstens einer Leitvorrichtung (3) zu einem Gehäuse (6) mittels eines Liftmechanismus (1) nach einem der vorhergehenden Ansprüche, wobei
i. in einem ersten Verfahrensschritt (43) ein zu verändernder Zustand der Endlage (10, 11) identifiziert wird,
ii. in einem zweiten Verfahrensschritt (44) ein im wenigstens einen gesonderten Leitungsspeicher (12) gespeicherter Abschnitt (45) der wenigstens einen Leitvorrichtung (3) dem wenigstens einen Leitungsspeicher (12) entnommen wird, sofern die Länge des Abschnitts (45) ungleich Null ist,
iii. in einem dritten Verfahrensschritt (46) die Länge des Abschnitts (45) der wenigstens einen Leitvorrichtung (3), vorzugsweise durch Ziehen, geändert wird, und
iv. in einem vierten Verfahrensschritt (47) der in der Länge geänderte Abschnitt (45) der wenigstens einen Leitvorrichtung (3) wieder im wenigstens einen Leitungsspeicher (12) gespeichert wird, sofern die Länge des geänderten Abschnitts (45) ungleich Null ist.

15. Verfahren (42) nach Anspruch 14, wobei zwischen dem zweiten Verfahrensschritt (44) und dritten Verfahrensschritt (46) der Einstellmechanismus (8) in einem weiteren Verfahrensschritt (48) mittels wenigstens einer Feststellvorrichtung (21, 22) festgestellt wird, so dass der Abstand (7) des zweiten Endes (F) der wenigstens einen Leitvorrichtung (3) zum Gehäuse (6) mittels des Einstellmechanismus (8) nicht eingestellt werden kann, und zwischen dem dritten Verfahrensschritt (46) und vierten Verfahrensschritt (47) der Einstellmechanismus (8) in einem weiteren Verfahrensschritt (49) mittels der wenigstens einen Feststellvorrichtung (21, 22) gelöst wird, so dass der Abstand (7) des zweiten Endes (F) der wenigstens einen Leitvorrichtung (3) zum Gehäuse (6) mittels des Einstellmechanismus (8) eingestellt werden kann.

## Claims

1. A lifting mechanism (1) for at least one light source (2), comprising
- at least one conducting device (3) for conducting electrical energy, wherein the at least one conducting device (3) can be connected at a first end (A) to an electrical source (4) and at a second end (F) to the at least one light source (2),
- a housing (6) which may be mounted directly or indirectly on a ceiling (5) or mounting plate in or on which the at least one conducting device (3) is disposed at least in sections, wherein the second end (F) is at a distance (7) from the housing (6), and
- an adjustment mechanism (8) for a user to reproducibly adjust the distance (7) between the second end (F) of the at least one conducting device (3) and the housing (6) over a prescribed adjustment range (9) between two end positions (10, 11),
**characterized in that** at least one conductor store (12) which is separate from the adjustment mechanism (8) is provided, in which a section (45) of variable length of the at least one conducting device (3) can be stored in order to be able to change the two end positions (10, 11) of the adjustment range (9).

2. The lifting mechanism (1) according to claim 1, wherein the at least one conductor store (12) is disposed on an outside wall (14) of the housing (6).

3. The lifting mechanism (1) according to claim 1 or claim 2, wherein the at least one conductor store (12) has a plurality of studs (15) on which the section (45) of the at least one conducting device (3) can be fixed.

4. The lifting mechanism (1) according to claim 3, wherein
- at least a portion of all of the studs (15) present have at least one elastically deformable wall section (16), and/or
- at least regions of the studs (15) are disposed in a groove (17), preferably wherein at least a portion of the studs (15) are separated from a wall (18) of the groove (17) by a distance (19, 20), particularly preferably wherein the distance (19, 20) from the wall (18) of two adjacent studs (15) is different.

5. The lifting mechanism (1) according to one of claims 1 to 4, wherein at least one locking device (21, 22) is provided for releasably locking the adjustment mechanism (8), so that the distance (7) from the second end (F) of the at least one conducting device (3) to the housing (6) cannot be adjusted by means of the adjustment mechanism (8).

6. The lifting mechanism (1) according to claim 5, wherein the at least one locking device (21, 22) has an actuating element (23) which
- is disposed outside the housing (6), at least in regions, and/or
- forms a portion of the at least one conductor store (12), and/or
- is formed, at least in regions, as a rotatably mounted pin (24) with at least one actuating contour (25), preferably for a screwdriver, and/or at least one abutment element (26).

7. The lifting mechanism (1) according to claim 5 or claim 6, wherein at least one first locking device (21) is provided, with which the adjustment mechanism (8) can be releasably locked in a manner such that one of the two end positions (10, 11) of the adjustment device (9) can be changed, and wherein at least one second locking device (22) is provided, with which the adjustment mechanism (8) can be releasably locked in a manner such that the other of the two end positions (10, 11) of the adjustment region (9) can be changed.

8. The lifting mechanism (1) according to one of claims 1 to 7, wherein the adjustment mechanism (8) comprises at least a first and a second guide roller (27, 28) for the at least one conducting device (3), wherein the first guide roller (27) is rotatably mounted on the housing (6) and the second guide roller (28) is displaceably mounted between two maximum positions (30, 31) relative to the first guide roller (27).

9. The lifting mechanism (1) according to claim 8, wherein the second guide roller (28) is rotatably mounted on a slide (29), preferably
- wherein an energy store (32) is provided via which the slide (29) can be urged with a force (33) in the direction of one of the two maximum positions (30, 31), and/or
- an acoustic signal emitting device (34) is provided which emits an acoustic signal as the slider (29) moves by a prescribed amount.

10. The lifting mechanism (1) according to claim 7 and claim 8 or claim 9 wherein, by means of the at least one first locking device (21), the at least one second guide roller (28) can be directly or indirectly releasably locked on the housing (6) in one of the two maximum positions (30, 31) and by means of the at least one second locking device (22), the at least one second guide roller (28) can be directly or indirectly locked on the housing (8) in the other of the two maximum positions (30, 31).

11. The lifting mechanism (1) according to claim 10, wherein the at least one of the two locking devices (21, 22) comprises at least one latching element (35) which can be moved between a locking position (69) in which the at least one latching element (35) is directly or indirectly engaged with the at least one second guide roller (28), and a released position (70) in which the at least one latching element (35) is out of engagement with the at least one second guide roller (28).

12. The lifting mechanism (1) according to one of claims 1 to 11, wherein the housing (6) has at least two interfaces (36) for at least one rail adapter (37) via which the first end (A) of the at least one conducting device (3) can be connected to the electrical source (4), and wherein the at least one rail adapter (37) can be selectively and releasably secured to one of the two interfaces (36), preferably by means of a twistlock.

13. The lifting mechanism (1) according to one of claims 1 to 12, wherein
- the prescribed adjustment region (9) is between 100 cm and 200 cm, preferably 150 cm, and/or the variable length of the section (45) is between 0 cm and 500 cm, preferably between 0 cm and 350 cm, and/or the distance (7) between the second end (F) of the at least one conducting device (3) and the housing (6) is between 0 cm and 500 cm, preferably between 0 cm and 350 cm, and/or
- the at least one conducting device (3) is divided into at least two sections (38, 39), and/or
- the at least one light source (2) which can be connected to the second end (F) can be supplied with electrical energy via the at least one conducting device (3) and also can be maintained at a distance (7) from the housing (6) thereby, and/or
- means (40, 41) are provided on the housing (6) for directly or indirectly mounting the housing (6) on the ceiling (5) or mounting plate.

14. A method (42) for changing an end position (10, 11) of a distance (7) which can be adjusted via a prescribed adjustment region (9) of a second end (F) of at least one conducting device (3) from a housing (6) by means of a lifting mechanism (1) according to one of the preceding claims, wherein
i. in a first step (43) of the method, a state of the end position (10, 11) to be changed is identified,
ii. in a second step (44) of the method, a section (45) of at least one conducting device (3) stored in at least one separate conductor store (12) is removed from the at least one conductor store (12) as long as the length of the section (45) is not equal to zero,
iii. in a third step (46) of the method, the length of the section (45) of the at least one conducting device (3) is changed, preferably by pulling, and
iv. in a fourth step (47) of the method, the section (45) of the at least one conducting device (3) the length of which has been changed is stored once again in the at least one conductor store (12), as long as the length of the changed section (45) is not equal to zero.

15. The method (42) according to claim 14, wherein between the second step (44) of the method and the third step (46) of the method, in a further step (48) of the method, the adjustment mechanism (8) is locked by means of at least one locking device (21, 22) so that the distance (7) between the second end (F) of the at least one conducting device (3) and the housing (6) cannot be adjusted by means of the adjustment mechanism (8), and between the third step (46) of the method and the fourth step (47) of the method, in a further step (49) of the method, the adjustment mechanism (8) is released by means of the at least one locking device (21, 22), so that the distance (7) between the second end (F) of the at least one conducting device (3) and the housing (6) can be adjusted by means of the adjustment mechanism (8).

## Revendications

1. Mécanisme élévateur (1) pour au moins une source de lumière (2), comprenant
- au moins un dispositif de guidage (3) pour le guidage d'énergie électrique, dans lequel l'au moins un dispositif de guidage (3) peut être relié à une première extrémité (A) à une source électrique (4) et à une seconde extrémité (F) à l'au moins une source de lumière (2),
- un boîtier (6) pouvant être fixé directement ou indirectement à un plafond (5) ou une plaque de montage, dans ou sur lequel l'au moins un dispositif de guidage (3) est agencé au moins par sections, dans lequel la seconde extrémité (F) présente une distance (7) par rapport au boîtier (6), et
- un mécanisme de réglage (8) pour le réglable reproductible de la distance (7) de la seconde extrémité (F) de l'au moins un dispositif de guidage (3) par rapport au boîtier (6) sur une zone de réglage prédéfinie (9) entre deux positions d'extrémité (10, 11) par un utilisateur,
**caractérisé en ce qu'**au moins un élément de conservation de guidage (12) séparé du mécanisme de réglage (8) est prévu, dans lequel une portion (45) de l'au moins un dispositif de guidage (3) peut être conservée avec une longueur variable afin de pouvoir modifier les deux positions d'extrémité (10, 11) de la zone de réglage (9).

2. Mécanisme élévateur (1) selon la revendication 1, dans lequel l'au moins un élément de conservation de guidage (12) est agencé sur une paroi extérieure (14) du boîtier (6).

3. Mécanisme élévateur (1) selon la revendication 1 ou 2, dans lequel l'au moins un élément de conservation de guidage (12) présente plusieurs tenons (15), auxquels la portion (45) de l'au moins un dispositif de guidage (3) peut être fixée.

4. Mécanisme élévateur (1) selon la revendication 3, dans lequel
- au moins une partie de tous les tenons présents (15) présente au moins une section de paroi (16) déformable élastiquement, et/ou
- les tenons (15) sont agencés au moins par endroits dans une rainure (17), où de préférence au moins une partie des tenons (15) est espacée d'une paroi (18) de la rainure (17) d'une distance (19, 20), où de préférence particulière la distance (19, 20) à la paroi (18) présente une grandeur différente pour deux tenons (15) contigus.

5. Mécanisme élévateur (1) selon l'une quelconque des revendications 1 à 4, dans lequel au moins un dispositif d'arrêt (21, 22) est prévu pour l'arrêt amovible du mécanisme de réglage (8) de sorte que la distance (7) au boîtier (6) de la seconde extrémité (F) de l'au moins un dispositif de guidage (3) ne puisse être réglée au moyen du mécanisme de réglage (8).

6. Mécanisme élévateur (1) selon la revendication 5, dans lequel l'au moins un dispositif d'arrêt (21, 22) présente un élément d'actionnement (23) qui
- est agencé au moins par endroits en dehors du boîtier (6), et/ou
- forme une partie de l'au moins un élément de conservation de guidage (12), et/ou
- est réalisé au moins par endroits comme boulon (24) logé de manière rotative avec au moins un contour d'actionnement (25), de préférence pour un tournevis, et/ou au moins un élément de butée (26).

7. Mécanisme élévateur (1) selon la revendication 5 ou 6, dans lequel au moins un premier dispositif d'arrêt (21) est prévu, avec lequel le mécanisme de réglage (8) peut être arrêté de manière amovible de telle manière qu'une des deux positions d'extrémité (10, 11) de la zone de réglage (9) puisse être modifiée, et dans lequel au moins un second dispositif d'arrêt (22) est prévu, avec lequel le mécanisme de réglage (8) peut être arrêté de manière amovible de telle manière que l'autre des deux positions d'extrémité (10, 11) de la zone de réglage (9) puisse être modifiée.

8. Mécanisme élévateur (1) selon l'une quelconque des revendications 1 à 7, dans lequel le mécanisme de réglage (8) comporte au moins un premier et un second rouleau de guidage (27, 28) pour l'au moins un dispositif de guidage (3), dans lequel le premier rouleau de guidage (27) est disposé de manière rotative sur le boîtier (6) et le second rouleau de guidage (28) est disposé de manière mobile par rapport au premier rouleau de guidage (27) entre deux positions maximales (30, 31).

9. Mécanisme élévateur (1) selon la revendication 8, dans lequel le second rouleau de guidage (28) est disposé de manière rotative sur un coulisseau (29), de préférence
- dans lequel un accumulateur de force (32) est prévu, par lequel le coulisseau (29) peut recevoir une force (33) en direction d'une des deux positions maximales (30, 31), et/ou
- un dispositif de sortie de signal (34) acoustique est prévu, lequel émet un signal acoustique lors d'un déplacement du coulisseau (29) d'une course prédéfinie.

10. Mécanisme élévateur (1) selon la revendication 7 et la revendication 8 ou 9, dans lequel l'au moins un second rouleau de guidage (28) peut être arrêté de manière amovible directement ou indirectement par le biais de l'au moins un premier dispositif d'arrêt (21) sur le boîtier (6) dans une des deux positions maximales (30, 31) et l'au moins un second rouleau de guidage (28) peut être arrêté de manière amovible directement ou indirectement par le biais de l'au moins un second dispositif d'arrêt (22) sur le boîtier (6) dans l'autre des deux positions maximales (30, 31).

11. Mécanisme élévateur (1) selon la revendication 10, dans lequel l'au moins un des deux dispositifs d'arrêt (21, 22) comporte au moins un élément d'encliquetage (35) qui est mobile entre une position de verrouillage (69), dans laquelle l'au moins un élément d'encliquetage (35) est en prise directement ou indirectement avec l'au moins un second rouleau de guidage (28), et une position de détachement (70), dans laquelle l'au moins un élément d'encliquetage (35) est hors prise avec l'au moins second rouleau de guidage (28).

12. Mécanisme élévateur (1) selon l'une quelconque des revendications 1 à 11, dans lequel le boîtier (6) présente au moins deux interfaces (36) pour au moins un adaptateur de rail (37), par le biais duquel la première extrémité (A) de l'au moins un dispositif de guidage (3) peut être reliée à la source électrique (4), et dans lequel l'au moins un adaptateur de rail (37) peut être fixé de manière amovible au choix à une des deux interfaces (36), de préférence par un verrouillage rotatif.

13. Mécanisme élévateur (1) selon l'une quelconque des revendications 1 à 12, dans lequel
- la zone de réglage (9) prédéfinie est comprise entre 100 cm et 200 cm, de préférence 150 cm, et/ou la longueur variable de la portion (45) entre 0 cm et 500 cm, de préférence entre 0 cm et 350 cm, et/ou la distance (7) de la seconde extrémité (F) de l'au moins un dispositif de guidage (3) par rapport au boîtier (6) entre 0 cm et 500 cm, de préférence entre 0 cm et 350 cm, et/ou
- l'au moins un dispositif de guidage (3) est divisé en au moins deux pièces partielles (38, 39), et/ou
- l'au moins une source de lumière (2) pouvant être reliée à la seconde extrémité (F) non seulement peut être alimentée par le biais de l'au moins un dispositif de guidage (3) en énergie électrique mais aussi peut être maintenue à distance (7) du boîtier (6), et/ou
- des moyens (40, 41) sont prévus sur le boîtier (6) pour la fixation directe ou indirecte du boîtier (6) au plafond (5) ou à la plaque de montage.

14. Procédé (42) pour la modification d'une position d'extrémité (10, 11), d'une distance (7) réglable par le biais d'une zone de réglage (9) prédéfinie, d'une seconde extrémité (F) au moins d'un dispositif de guidage (3) à un boîtier (6) au moyen d'un mécanisme élévateur (1) selon l'une quelconque des revendications précédentes, dans lequel
i. dans une première étape de procédé (43), un état à modifier de la position d'extrémité (10, 11) est identifié,
ii. dans une deuxième étape de procédé (44), une portion (45) conservée dans au moins un élément de conservation de guidage (12) séparé d'au moins un dispositif de guidage (3) est retirée de l'au moins un élément de conservation de guidage (12), dans la mesure où la longueur de la portion (45) n'est pas égale à zéro,
iii. dans une troisième étape de procédé (46), la longueur de la portion (45) de l'au moins un dispositif de guidage (3) est modifiée de préférence par traction, et
iv. dans une quatrième étape de procédé (47), la portion (45) modifiée dans la longueur de l'au moins un dispositif de guidage (3) est de nouveau conservée dans au moins un élément de conservation de guidage (12) dans la mesure où la longueur de la portion modifiée (45) n'est pas égale à zéro.

15. Procédé (42) selon la revendication 14, dans lequel entre la deuxième étape de procédé (44) et la troisième étape de procédé (46), le mécanisme de réglage (8) est arrêté dans une autre étape de procédé (48) au moyen au moins d'un dispositif d'arrêt (21, 22) de sorte que la distance (7) de la seconde extrémité (F) de l'au moins un dispositif de guidage (3) par rapport au boîtier (6) ne puisse être réglée au moyen du mécanisme de réglage (8), et entre la troisième étape de procédé (46) et la quatrième étape de procédé (47), le mécanisme de réglage (8) est détaché dans une autre étape de procédé (49) au moyen d'au moins un dispositif d'arrêt (21, 22) de sorte que la distance (7) de la seconde extrémité (F) de l'au moins un dispositif de guidage (3) par rapport au boîtier (6) puisse être réglée au moyen du mécanisme de réglage (8).
